# FASCICULE DE BREVET EUROPEEN

(11) **EP 1 222 653 B1**
(45) Date de publication et mention de la délivrance du brevet: **17.09.2003**
(21) Numéro de dépôt: 00967997.8
(22) Date de dépôt: 10.10.2000
(51) Int. Cl.: G10K 13/00, G10K 9/122, G10K 9/20, H04R 17/10

(54) **TRANSDUCTEUR ACOUSTIQUE SOUS-MARIN A LARGE BANDE**
BREITBANDIGER UNTERWASSER-SCHALLWANDLER
UNDERWATER BROADBAND ACOUSTIC TRANSDUCER

(30) Priorité: 22.10.1999 FR 9913215
(43) Date de publication de la demande: 17.07.2002
(73) Titulaire: Thales Underwater Systems SAS, 06903 Sophia Antipolis (FR)
(72) Inventeur: LAGIER, Yves, Thomson-CSF Propriété Intellect., F-94117 Arcueil Cedex (FR); SUPPA, Vito, Thomson-CSF Propriété Intellectuelle, F-94117 Arcueil Cedex (FR); ROUX, Gérard, Thomson-CSF Propriété Intellectuelle, F-94117 Arcueil Cedex (FR); LUBRANO, Gilles, Thomson-CSF Propriété Intellect., F-94117 Arcueil Cedex (FR)
(74) Mandataire: Desperrier, Jean-Louis
(86) Numéro de dépôt international: FR0002815
(87) Numéro de publication internationale: WO01029820

(56) Documents cités:
- DE-A- 3 441 684
- FR-A- 2 496 379
- US-A- 3 311 761
- US-A- 4 926 397
- PATENT ABSTRACTS OF JAPAN vol. 009, no. 110 (E-314), 15 mai 1985 (1985-05-15) -& JP 60 000200 A (MATSUSHITA DENKI SANGYO KK), 5 janvier 1985 (1985-01-05)
- PATENT ABSTRACTS OF JAPAN vol. 016, no. 133 (C-0925), 6 avril 1992 (1992-04-06) & JP 03 295547 A (TOSHIBA CERAMICS CO LTD), 26 décembre 1991 (1991-12-26)

## Description

La présente invention se rapporte aux transducteurs acoustiques sous-marins à large bande qui sont essentiellement utilisés comme émetteurs de signaux acoustiques dans les sonars actifs des bâtiments de surface. Toutefois ces transducteurs peuvent également être utilisés comme récepteurs, ainsi que dans les sonars pour sous-marins.

On sait que dans l'évolution des sonars on cherche à diminuer la fréquence de travail, afin entre autres d'augmenter la portée de ces sonars, ainsi que la puissance d'émission. On cherche aussi à avoir des transducteurs qui fonctionnent en large bande pour pouvoir, par un traitement adéquat, s'affranchir des phénomènes de réverbération, ainsi que pour pouvoir utiliser plusieurs sonars dans une même zone géographique, en réalisant ainsi une interopérabilité des systèmes.

Actuellement les transducteurs émetteurs les plus utilisés sont du type dit "tonpilz". Ces transducteurs utilisent un pavillon émetteur qui est excité par un pilier de céramique qui s'appuie sur une contre masse.

Ces émetteurs "tonpilz" permettent d'obtenir un bon niveau d'émission et une réjection arrière importante, permettant d'effectuer des formations de voies à faible niveau de secondaires. En outre ils sont utilisables aussi bien en émission qu'en réception.

Par contre ils présentent le désavantage d'avoir une largeur de bande relativement faible, correspondant typiquement à un coefficient de surtension Q ≅ 3,5. Par ailleurs la jonction transducteur/boîtier est relativement fragile ce qui entraîne un risque d'entrée d'eau à ce niveau. Enfin les fréquences pouvant être émises étant strictement reliées aux dimensions du pavillon, on ne peut descendre en fréquence qu'en augmentant ces dimensions, ce qui devient rapidement prohibitif.

Pour pallier ces inconvénients, l'invention propose un transducteur acoustique sous-marin à large bande, comprenant au moins une lame piézoélectrique fonctionnant en flexion, principalement caractérisé en ce qu'il comprend en outre un capot cylindrique fermé à une extrémité par une plaque de base et ouvert à l'autre extrémité pour former une première cavité ; la lame piézoélectrique étant fixée sur la face extérieure de la plaque de base et la première cavité du capot étant ouverte librement vers le milieu extérieur dans lequel le capot est plongé.

Selon une autre caractéristique, la section droite du capot est circulaire.

Selon une autre caractéristique, la section droite du capot est elliptique.

Selon une autre caractéristique, la première cavité est remplie au moins partiellement par un matériau d'adaptation dont les caractéristiques acoustiques sont différentes de celles du milieu extérieur dans lequel le transducteur est plongé.

Selon une autre caractéristique il comprend en outre un corps comportant une deuxième cavité intérieure fermée par le capot de manière à être isolée du milieu extérieur avec la lame piézoélectrique enfermée dans la deuxième cavité intérieure et la première cavité étant toumée vers l'extérieur.

Selon une autre caractéristique, il comprend deux ensembles capot/lame piézoélectrique fixés ensemble tête-bêche.

Selon une autre caractéristique, le capot forme la face avant d'un transducteur de type connu "tonpilz".

D'autres particularités et avantages de l'invention apparaîtront clairement dans la description suivante, présentée à titre d'exemple non limitatif en regard des figures annexées qui représentent :
- la figure 1, une vue en coupe d'un transducteur selon l'invention ;
- la figure 2, un diagramme fréquence/amplitude de l'émission d'un tel transducteur ; et
- la figure 3, une vue en coupe longitudinale d'une variante de l'invention, dans laquelle le transducteur est double.

Le dispositif selon l'invention représenté en coupe longitudinale sur la figure 1 présente une structure dont on constate aisément qu'elle est en rupture complète avec la technologie utilisée actuellement, qui repose sur la structure "tonpilz" citée plus haut.

Ce dispositif comporte comme élément actif une plaque de céramique 101, qui est de préférence unique et qui comporte de manière classique une paire d'électrodes 102 et 103 fixées chacune sur l'une des faces principales de cette plaque. Préférentiellement ces électrodes sont constituées d'une argenture par dépôt. Ces électrodes sont reliées par des fils 104 à un amplificateur qui délivre un signal d'excitation à la fréquence désirée. Compte tenu de la structure de l'appareil, il serait tout à fait possible de limiter ces fils d'alimentation à un seul fil relié à l'électrode 103 qui est isolée. L'autre électrode, qui est reliée à la masse de l'appareil, serait alors alimentée par l'intermédiaire de cette masse.

L'électrode 102 est fixée sur la face inférieure plane d'une pièce 105 en forme de cylindre fermé à sa base et ouvert à son extrémité supérieure. Nous appellerons cette pièce "capot".

Les vibrations de la plaque de céramique 101 sont transmises au capot, dont la structure entre en vibration selon deux modes de résonance principaux. Les couplages critiques de ces deux modes de résonance permettent alors d'obtenir une grande largeur de bande, correspondant à environ 60% de la fréquence centrale.

Le premier mode de résonance est le mode naturel de flexion de la face inférieure du capot sous l'action de la céramique travaillant en mode 3.1.

Le second mode provient de l'action du fluide remplissant la cavité intérieure 106 formée par le capot qui est directement plongé dans le milieu extérieur, l'eau de mer en général. En effet dans cette cavité la célérité des ondes acoustiques est plus basse que dans l'espace libre, car les parois du capot ne sont pas infiniment rigides. On obtient alors un mode de résonance correspondant à une lame λ/4. Plus la rigidité des parois augmente, plus la fréquence haute augmente. Plus la hauteur des parois augmente, plus la fréquence basse diminue.

Comme représenté sur la figure, l'invention propose également que la paroi inférieure 107 du capot présente une surépaisseur centrale telle que la section droite de cette lame correspond à la forme d'une poutre d'égale résistance. De cette manière, les contraintes appliquées par la pression du fluide extérieur sur la lame de céramique 101 par l'intermédiaire du fond 107 du capot sont uniformément réparties sur cette lame, ce qui l'empêche de se courber sous l'action de cette pression et donc élimine ainsi les risques de rupture de la lame de céramique sous l'effet de la pression.

Cette forme augmente d'un facteur 2 la surface de rayonnement dans le fluide. Au total on obtient ainsi une meilleure tenue de la céramique, un meilleur rendement mécanoacoustique et une diminution du seuil de cavitation par rapport à un transducteur de flexion standard.

Dans le mode de réalisation représenté sur la figure, le transducteur est complété par un corps, ou "tape", 107 qui a la forme d'un cylindre concentrique au capot 105 et qui présente à sa partie supérieure une cavité 108 dans laquelle vient s'enfoncer le capot. Ce capot est fixé par sa face latérale extérieure au corps par soudure par exemple au niveau de l'extrémité supérieure de ce corps. Cette fixation 109 est en surépaisseur à l'intérieur de la cavité 108 de manière à ménager un espace libre 110 entre la paroi interne de la cavité 108 et la paroi externe du capot 105, pour éviter de perturber le régime vibratoire. Les câbles d'alimentation 104 sortent du corps par un canal axial 111 qui débouche d'un côté dans la cavité 108 et d'un autre côté à la surface inférieure du corps. Ce canal axial est bouché par des moyens non représentés, un bouchon à vis par exemple, qui permettent à la fois d'assurer la connexion des fils 104 et la fermeture hermétique de la cavité 108/111. De cette manière, cette cavité reste remplie d'air sans que l'eau extérieure y pénètre, ce qui permet à la lame de céramique 101 de vibrer et aussi mettrait en court circuit les électrodes 101.

Suivant un exemple de réalisation on a représenté sur la figure 2 une courbe de sensibilité à l'émission pour un tel transducteur dont le capot 105 présente un diamètre extérieur de 115 millimètres avec une épaisseur des parois latérales de 4 millimètres, et une hauteur totale de 46 millimètres avec une épaisseur centrale de la face inférieure du capot égale à 14 millimètres. On constate bien sur cette courbe l'élargissement de la bande de fréquence. En outre cette bande de fréquence est décalée vers les basses fréquences pour un dimensionnement qui correspondrait pour un transducteur classique du type "tonpilz" à une fréquence d'émission nettement plus élevée.

A titre de variante, l'invention propose également de réaliser le capot 105 sous la forme d'un cylindre à section droite elliptique au lieu de circulaire. Ceci permet d'obtenir alors deux résonances distinctes au niveau de la cavité 106, en plus de la résonance de la lame de céramique 101. De cette manière on augmente encore la largeur de bande.

II est aussi possible d'utiliser l'ensemble capot 105/lame de céramique 101 tout seul, sans lui rajouter le corps 107, mais tout en assurant l'isolation des électrodes 102 et 103 par un revêtement approprié, une couche de peinture étanche par exemple. Ce transducteur, qui est alors du type connu sans l'expression anglo-saxonne "free flooded", peut être utilisé sans aucune limite d'immersion mais avec toutefois un rendement plus faible dû à l'action de l'eau sur la face arrière de la céramique. Dans ce cas la hauteur de la cavité sera avantageusement choisie pour être égale à la moitié de la longueur d'onde centrale de transducteur, afin d'obtenir une bonne adaptation en effectuant une remise en phase entre les ondes émises à l'avant et celles qui dans ce cas sont émises à l'arrière.

L'invention propose aussi, à titre de variante, de remplir la cavité du capot 105, éventuellement sur une hauteur qui ne soit pas égale à celle du capot, avec un matériau d'adaptation dont les caractéristiques acoustiques, en particulier la vitesse de propagation du son, sont différentes de celles de l'eau. Ceci permet de modifier la courbe de réponse, par exemple pour la rendre plus plate ou pour l'élargir encore plus.

Une autre variante, représentée sur la figure 3, consiste à utiliser deux ensembles capot/céramique, l'un 105/101 et l'autre 205/201, fixés tête-bêche sur un capot 117 présentant la forme d'un cylindre ouvert des deux côtés. Les fils de connexion 114 aux deux lames de céramique sortent alors par un connecteur 211 fixé sur la paroi latérale du corps 117. Une telle disposition permet d'obtenir un transducteur présentant un rayonnement de type dipolaire, caractérisé par une réjection important selon son axe longitudinal.

Enfin une extension de l'invention consiste à aménager le pavillon d'émission d'un transducteur connu de type "tonpilz", de manière à ce qu'il prenne la forme du capot 105. On obtient ainsi un transducteur "tonpilz" à large bande qui, par rapport à la réalisation de base de la figure 1, permet d'obtenir une puissance d'émission plus importante en raison de l'empilement de céramique caractéristique d'un "tonpilz". Toutefois cet avantage se fait au prix d'une augmentation de l'encombrement et du retour des problèmes connus d'étanchéité du système "tonpilz" puisqu'il est alors nécessaire de maintenir la liberté de débattement du pavillon du "tonpilz" par rapport au corps de celui-ci.

En résumé l'invention permet, par rapport à la technologie utilisée actuellement, d'obtenir simultanément un élargissement de la bande de fréquence émise, un décalage de cette bande vers les basses fréquences sans modification de l'encombrement du dispositif, une amélioration de l'étanchéité de la face avant, et la réduction du coût de l'appareil par diminution du nombre des pièces utilisées pour le fabriquer.

## Revendications

1. Transducteur acoustique sous-marin à large bande, comprenant au moins une lame piézoélectrique (101) fonctionnant en flexion, **caractérisé en ce qu'**il comprend en outre un capot cylindrique (105) fermé à une extrémité par une plaque de base (107) et ouvert à l'autre extrémité pour former une première cavité (106) ; la lame piézoélectrique (101) étant fixée sur la face extérieure de la plaque de base et la première cavité (106) du capot étant ouverte librement vers le milieu extérieur dans lequel le capot est plongé.

2. Transducteur selon la revendication 1, **caractérisé en ce que** la section droite du capot (105) est circulaire.

3. Transducteur selon la revendication 1, **caractérisé en ce que** la section droite du capot (105) est elliptique.

4. Transducteur selon l'une quelconque des revendications 1 à 3, **caractérisé en ce que** la première cavité (106) est remplie au moins partiellement par un matériau d'adaptation dont les caractéristiques acoustiques sont différentes de celles du milieu extérieur dans lequel le transducteur est plongé.

5. Transducteur selon l'une quelconque des revendications 1 à 4, **caractérisé en ce qu'**il comprend en outre un corps (107) comportant une deuxième cavité intérieure (108) fermée par le capot (105) de manière à être isolée du milieu extérieur avec la lame piézoélectrique (101) enfermée dans la deuxième cavité intérieure (108) et la première cavité (106) étant tournée vers l'extérieur.

6. Transducteur selon l'une quelconque des revendications 1 à 5, **caractérisé en ce qu'**il comprend deux ensembles capot/lame piézoélectrique (105, 101, 205, 201) fixés ensemble tête-bêche.

7. Transducteur selon l'une quelconque des revendications 1 à 4, **caractérisé en ce que** le capot (105) forme la face avant d'un transducteur de type connu "tonpilz".

## Patentansprüche

1. Breitbandiger akustischer Unterwassertransduktor, der mindestens ein auf Biegung beanspruchtes piezoelektrisches Plättchen (101) enthält, **dadurch gekennzeichnet, daß** er außerdem einen zylindrischen Becher (105) enthält, der an einem Ende durch eine Bodenplatte (107) verschlossen und am anderen Ende offen ist, um einen ersten Hohlraum (106) zu bilden, und daß das piezoelektrische Plättchen (101) an der Außenseite der Bodenplatte befestigt ist und der erste Hohlraum (106) des Bechers frei nach außen in das Milieu mündet, in das der Becher getaucht ist.

2. Transduktor nach Anspruch 1, **dadurch gekennzeichnet, daß** der Querschnitt des Bechers (105) kreisförmig ist.

3. Transduktor nach Anspruch 1, **dadurch gekennzeichnet, daß** der Querschnitt des Bechers (105) elliptisch ist.

4. Transduktor nach einem beliebigen der Ansprüche 1 bis 3, **dadurch gekennzeichnet, daß** der erste Hohlraum (106) zumindest teilweise mit einem Anpassungsmaterial gefüllt ist, dessen akustische Merkmale sich von denen des äußeren Milieus unterscheiden, in das der Transduktor eingetaucht ist.

5. Transduktor nach einem beliebigen der Ansprüche 1 bis 4, **dadurch gekennzeichnet, daß** er außerdem einen Körper (112) aufweist, der einen zweiten, inneren Hohlraum (108) aufweist, welcher durch den Becher (105) so verschlossen wird, daß er gegen das Umgebungsmilieu isoliert ist, wobei das piezoelektrische Plättchen (101) in diesen inneren zweiten Hohlraum (108) eingeschlossen ist und der erste Hohlraum (106) nach außen gerichtet ist.

6. Transduktor nach einem beliebigen der Ansprüche 1 bis 5, **dadurch gekennzeichnet, daß** er zwei Einheiten aus je einem Becher (105, 205) und einem piezoelektrischen Plättchen (101, 201) enthält, die einander entgegengesetzt miteinander verbunden sind.

7. Transduktor nach einem beliebigen der Ansprüche 1 bis 4, **dadurch gekennzeichnet, daß** der Becher (105) die Vorderseite eines Transduktors vom bekannten "Tonpilz"-Typ bildet.

## Claims

1. Broadband underwater acoustic transducer, comprising at least one piezoelectric plate (101) operating in flexion, **characterized in that** it furthermore comprises a cylindrical cap (105) closed at one end by a baseboard (107) and open at the other end so as to form a first cavity (106); the piezoelectric plate (101) being fixed on the outside face of the baseboard and the first cavity (106) of the cap being open freely towards the outside medium in which the cap is immersed.

2. Transducer according to Claim 1, **characterized in that** the cross section of the cap (105) is circular.

3. Transducer according to Claim 1, **characterized in that** the cross section of the cap (105) is elliptical.

4. Transducer according to any one of Claims 1 to 3, **characterized in that** the first cavity (106) is filled at least partially with a matching material whose acoustic characteristics are different from those of the outside medium in which the transducer is immersed.

5. Transducer according to any one of Claims 1 to 4, **characterized in that** it furthermore comprises a body (107) including a second inside cavity (108) closed by the cap (105) in such a way as to be insulated from the outside medium with the piezoelectric plate (101) enclosed in the second inside cavity (108) and the first cavity (106) pointing outwards.

6. Transducer according to any one of Claims 1 to 5, **characterized in that** it comprises two cap/piezoelectric plate assemblies (105, 101, 205, 201) fixed together head-to-tail.

7. Transducer according to any one of Claims 1 to 4, **characterized in that** the cap (105) forms the front face of a transducer of the so-called "tonpilz" type.
